# EUROPÄISCHE PATENTSCHRIFT

(11) **EP 1 222 378 B1**
(45) Veröffentlichungstag und Bekanntmachung des Hinweises auf die Patenterteilung: **17.08.2005**
(21) Anmeldenummer: 00956109.3
(22) Anmeldetag: 02.08.2000
(51) Int. Cl.: F02D 41/26, F02D 11/10

(54) **VORRICHTUNG UND VERFAHREN ZUR STEUERUNG EINER ANTRIEBSEINHEIT**
DEVICE AND METHOD FOR CONTROLLING A DRIVE UNIT
DISPOSITIF ET PROCEDE POUR COMMANDER UNE UNITE D'ENTRAINEMENT

(30) Priorität: 30.09.1999 DE 19947252
(43) Veröffentlichungstag der Anmeldung: 17.07.2002
(73) Patentinhaber: ROBERT BOSCH GMBH, 70442 Stuttgart (DE)
(72) Erfinder: JAUTELAT, Ruediger, D-74321 Bietigheim-Bissingen (DE); SOMMER, Rainer, D-70499 Stuttgart (DE); EGE, Taskin, D-71732 Tamm (DE)
(86) Internationale Anmeldenummer: PCT/DE2000/002546
(87) Internationale Veröffentlichungsnummer: WO 2001/023737

(56) Entgegenhaltungen:
- DE-A- 3 539 407
- DE-A- 4 231 449
- US-A- 4 532 594
- STORANDT S ET AL: "SICHERE UND FEHLERTOLERANTE MIKROCONTROLLER-SYSTEME" ELEKTRONIK,DE,FRANZIS VERLAG GMBH. MUNCHEN, Bd. 38, Nr. 10, 12. Mai 1989 (1989-05-12), Seiten 88-90, XP000212878 ISSN: 0013-5658

## Beschreibung

### Stand der Technik

Die Erfindung betrifft eine Vorrichtung und ein Verfahren zur Steuerung einer Antriebseinheit, insbesondere einer Brennkraftmaschine in einem Fahrzeug.

In der DE 42 31 449 A1 wird eine Vorrichtung zur Steuerung der Antriebsleistung eines Motors mit wenigstens zwei Steuereinheiten vorgeschlagen, wobei eine erste Steuereinheit mit einer ersten Gruppe von Meßeinrichtungen und eine zweite Steuereinheit mit einer zweiten Gruppe von Meßeinrichtungen des selben Meßorgans verbunden ist. Dabei ergeben sich spezielle Vorteile, bei einem Motor der aus zwei unabhängigen Zylinderbänken besteht und von zwei Steuereinheiten bzw. Steuergeräten gesteuert wird. Durch die Kopplung mehrerer Steuereinheiten mit nur einem Meßorgan zur Erfassung der Betriebsgröße wird eine hohe Verfügbarkeit und Betriebssicherheit gewährleistet. Das dargestellte System mit zwei Steuereinheiten besitzt unsymmetrischen Funktionsumfang und Programmcode und zeigt ursprünglich einen stark ausgelasteten Haupt- und einen schwach ausgelasteten Notlaufrechner. Zur Optimierung von Rechenzeit und Speicher werden einzelne Funktionen des Hauptrechners in den Notlaufrechner verschoben.

Statt zweier Steuergeräte wird in der DE 35 39 407 A1 ein Rechnersystem mit zwei Prozessoren zur Regelung von Kenngrößen einer Brennkraftmaschine vorgeschlagen. Die beiden Prozessoren teilen sich im Normalbetrieb die Rechnerbelastung, wobei im Störungsfall jeder der beiden Prozessoren als Notrechner einen Notbetrieb aufrecht erhalten kann. Somit sind ausschließlich die im Notbetrieb benötigten Funktionen auf beiden Prozessoren implementiert. Diese Funktionen im Notbetrieb weisen aber gegenüber dem Normalbetrieb einen reduzierten Leistungs- und Funktionsumfang auf. Durch diese Erhöhung der Redundanz und eine im Rahmen der Notfunktion mögliche Arbeitsaufteilung im normalen Rechnerbetrieb können die Sicherheit und die Arbeitsgeschwindigkeit erhöht werden.

Durch die unsymmetrische Funktionsaufteilung jedes Steuergerätes bzw. jedes Prozessors muß der jeweilige Funktionsumfang getrennt definiert, realisiert, dokumentiert, getestet und gewartet werden. Ebenso müssen beide Steuergeräte bzw. Rechner in der Entwicklung mit teuren Meßmitteln und/oder Emulationsmitteln ausgestattet werden. Durch die unsymmetrische Definition des Funktionsumfangs und damit der Systeme können beispielsweise bei der Bauteilebestückung zusätzliche Fehler durch Verwechslung auftreten. Gleichzeitig zwingt eine Weiterentwicklung oder Veränderung der Funktionalität im bestehenden System zu einer Berücksichtigung beider Steuergeräte bzw. Rechner bzw. deren jeweiligen Funktionsumfängen, was demzufolge sehr aufwendig und sehr zeit- und kostenintensiv ist.

Die US 3875390 zeigt eine Steuerung eines Antriebssystems in Form von Turbinen mit zwei verbundenen Rechnern die mit jeweils mehreren Sensoren und Stellgliedern verbunden sind. Diese Rechner verwenden in ihren Programmspeichern identische Software, um die Sensor-Werte zu Stellwerten ihrer Steller zu verarbeiten. Dieses System ist dabei als völlig redundantes System aufgebaut was den Programmcode, also die Software sowie die Funktionsumfänge anbelangt, so dass insbesondere im Fehlerfall die Gesamtfunktion bezüglich der Turbinensteuerung auch nur von einem Rechner ausgeführt werden kann. D.h. die Gesamtfunktionalität liegt in jedem Rechner vollständig vor was zu einem hochkomplexen System mit erhöhtem Aufwand führt.

Daraus ergibt sich die Aufgabe der Realisierung einer gegenüber dem Stand der Technik optimierten Antriebssteuerung mit einem sehr hohen Funktionsumfang bei gleichzeitiger Reduzierung der Komplexität.

Dies wird durch die kennzeichnenden Merkmale der unabhängigen Patentansprüche erreicht.

### Vorteile der Erfindung

Es wird eine Steuerung einer Antriebseinheit, insbesondere einer Brennkraftmaschine, mit einer Steuereinheit angegeben, wobei die Steuereinheit wenigstens zwei Rechner enthält. Der dabei für einen Rechner zu komplexe Funktionsumfang der Steuereinheit bzw. des Steuergerätes wird auf die wenigstens zwei Rechner in dem einen Steuergerät aufgeteilt. Dabei enthalten die Programmspeicher der beiden Rechner bzw. Recheneinheiten den gleichen Programmcode wodurch beide Rechner einen identischen möglichen Funktionsumfang aufweisen. Damit sind die einzelnen Funktionsumfänge vorteilhafterweise weniger komplex als der nötige Gesamtfunktionsumfang wählbar, wodurch sich dennoch der komplexe Gesamtfunktionsumfang über alle Rechner bzw. Prozessoren ergibt. Beim Einsatz wird dabei auch weitgehend der identische Programmcode durchlaufen, wobei es jedoch einzelne Teile geben kann, die zwar in beiden Speichern bzw. Rechnern vorhanden sind aber unsymmetrisch also nur jeweils in bzw. aus einem Speicher abgearbeitet werden.

Vorteilhafter Weise kann die Funktionsaufteilung dabei auf mehr als zwei Rechner erfolgen oder es können weitere Rechner im Gesamtsystem vorhanden sein, die jedoch einen anderen Programmcode ausführen, also anderen Funktionsumfang aufweisen. Die Rechner können dann zweckmäßigerweise in verschiedenen Steuergeräten untergebracht sein.

Zweckmäßiger Weise können die beiden Rechner mit identischem möglichen Funktionsumfang beispielsweise über ein serielles oder paralleles Bussystem wie z.B. CAN bzw. andere serielle Schnittstellen oder ein DPRAM, Informationen austauschen.

Von Vorteil ist weiterhin, daß durch die symmetrische Funktionsaufteilung bzw. die identischen Funktionsumfänge der Funktionsumfang nur einmal definiert, realisiert, dokumentiert, getestet und gewartet werden muß, aber für beide Rechner bzw. Recheneinheiten eingesetzt werden kann.

Bei der Fertigung des Steuergerätes z.B. im Musterbau oder in der Produktion wird der Programmspeicher, der den Programmcode und damit den Funktionsumfang enthält vorteilhafter Weise einfach zweimal im Steuergerät bestückt, wodurch es nicht zu Verwechslungen kommen kann.

In der Entwicklungs- und Applikationsphase kann man sich zweckmäßiger Weise auf eine der symmetrischen Seiten konzentrieren. So genügt es eine Seite mit teuren Meßhilfsmitteln oder Emulationsvorrichtungen auszustatten. Durch die symmetrische Aufteilung der Funktionen bzw. den symmetrischen Funktionsumfang auf beiden Rechnern wird ein modularer Aufbau des Steuergerätes und des Steuergeräteprogramms ermöglicht. Dadurch sind. Weiterentwicklungen durch Ändern der bestehenden Funktionen und/oder Einbringen neuer Funktionen gegenüber einer unsymmetrischen Struktur sehr viel einfacher und schneller möglich, da es keine Schnittstellen- und/oder Timingprobleme zwischen den auf die Rechner verteilten Funktionen gibt. Daraus resultieren dann geringere Entwicklungskosten und kürzere Entwicklungszeiten.

Der Kernpunkt ist somit die Symmetrie der Funktionalität des Rechnersystems und der Einsatz von Programmspeichern mit völlig identischem Programmcode für die wenigstens zwei Rechner bzw. Recheneinheiten im Steuergerät.

Weitere vorteilhafte Ausgestaltungen sind in der Beschreibung und den Ansprüchen gezeigt.

### Zeichnung

Die Erfindung wird nachstehend anhand der in der Zeichnung dargestellten Ausführungsformen näher erläutert. Dabei zeigt Figur 1 ein Übersichtsblockschaltbild einer Steuereinheit mit zwei Rechenelementen bzw. Rechnern, welche wenigstens eine Betriebsgröße im Fahrzeug steuern, vorzugsweise die Leistung einer Antriebseinheit, insbesondere einer Brennkraftmaschine.
In Figur 2 sind dazu funktionale Zusammenhänge der beiden Rechner im Steuergerät und ihrer Umgebung dargestellt.
Figur 3 zeigt dazu die konkrete Ausführung in Funktionszusammenhängen bezogen auf eine Lambda-Regelung zur Einspritzberechnung in der Brennkraftmaschine.

### Beschreibung der Ausführungsbeispiele

Figur 1 zeigt ein elektronisches Steuergerät 100, welches wenigstens zwei Rechner 101 und 102, eine Eingangsbaugruppe 103, eine Ausgangsbaugruppe 104 sowie ein Bussystem 105 umfaßt. Optional können weitere Bauelemente und/oder Baugruppen angedeutet durch Element 106 an das Bussystem 105 angekoppelt sein. Diese zusätzlichen optionalen Elemente sind beispielsweise zusätzliche Speicherelemente und/oder eine zusätzliche Bus Eingangs-/Ausgangsschnittstelle z. B. für Diagnose oder zur Verbindung des Steuergerätes 100 mit anderen Steuergeräten. Die Eingangsbaugruppe 103 kann zusammen mit der Ausgangsbaugruppe 104 auch als Eingangs/Ausgangsbaugruppe zusammengefaßt sein. Der Rechner 101 enthält dabei unter anderem einen Prozessor 109 und einen diesem Prozessor 109 zugeordneten Programmspeicher 107. Der in dem Programmspeicher 107 abgelegte Programmcode entspricht dem möglichen Funktionsumfang bezüglich der Steuerung bzw. Regelung der wenigstens einen Betriebsgröße wie er durch den Prozessor 109 abgearbeitet werden kann. Dabei ist es aus oben genannten Gründen vorteilhaft, wenn der erste Rechner 101 und der zweite Rechner 102 ebenfalls mit einem Prozessor 110 und einem diesen zugeordneten Programmspeicher 108 völlig identisch aufgebaut sind. Allerdings könnten optional unterschiedliche Rechner eingesetzt werden, solange der mögliche Funktionsumfang beider Recheneinheiten identisch ist. Der Eingangsbaugruppe 103 werden Signale zugeführt, welche gemessene Betriebsgrößen der Antriebseinheit, des Triebstrangs und/oder des Fahrzeugs repräsentieren oder aus welchen solche Betriebsgrößen abgeleitet werden können. Insbesondere sind dies Betriebsgrößen, die zur Steuerung einer Brennkraftmaschine ausgewertet werden können. Die genannten Signale werden von Meßeinrichtungen 111 bis 113, insbesondere Sensoren, erfaßt und über Eingangsleitungen 114 bis 116 der Eingangsbaugruppe 103 zugeführt.

Über die Ausgangsbaugruppe 104 werden ferner Signale ausgegeben, welche Stellelemente bzw. Aktuatoren zur Einstellung wenigstens einer Betriebsgröße der Antriebseinheit, insbesondere der Brennkraftmaschine, des Fahrzeugs betätigen. Die entsprechenden Signale zur Ansteuerung der Aktuatoren 117 bis 119 werden über die Ausgangsleitungen 120 bis 122 abgegeben. In Abhängigkeit der Eingangssignale, daraus abgeleiteter Betriebsgrößen und/oder interner Größen bilden die Rechner 101 und 102 im Rahmen dort implementierter Programme Werte für die auszugebenden Steuergrößen, die die Stellelemente im Sinne einer vorgegebenen Steuer- bzw. Regelstrategie einstellen. Da es sich bei dem Steuergerät 100 bevorzugterweise um eine Steuereinheit zur Steuerung einer Antriebseinheit, insbesondere einer Brennkraftmaschine, eines Fahrzeugs handelt, wird beispielsweise in bekannter Weise die Stellung eines vom Fahrer betätigbaren Bedienelementes erfaßt, ausgewertet und ein Sollwert für ein Drehmoment der Antriebseinheit ermittelt. Dieses wird dann unter Berücksichtigung von über die Eingangsbaugruppe 103 empfangenen Sollwerten anderer Steuersysteme, wie beispielsweise einer Antriebsschlupfregelung, einer Getriebesteuerung, u.s.w. sowie intern gebildeter Sollwerte (Begrenzungen, etc.) ein Sollwert für das Drehmoment ermittelt. Diese wird dann im bevorzugten Ausführungsbeispiel einer Brennkraftmaschinensteuerung in einen Sollwert für die Stellung der Drosselklappe, der im Rahmen eines Lageregelkreises eingestellt wird, umgewandelt. Ferner sind je nach Ausstattung der Brennkraftmaschine weitere leitstungsbestimmende Funktionen vorgesehen, beispielsweise Steuerung eines Turboladers einer Abgasrückführung, einer Leerlaufdrehzahlregelung u.s.w.

Darüber hinaus sind bei Brennkraftmaschinen mit Benzindirekteinspritzung nicht nur die Lufteinstellung, sondern auch die Bestimmung der einzuspritzenden Kraftstoffmasse, die Bestimmung eines einzustellenden Luft/Kraftstoffverhältnisses, die Vorgabe des Einspritzverlaufes (Voreinspritzung, Nacheinspritzung), die Steuerung einer Ladungsbewegungsklappe, u.s.w. leistungsbestimmend, so daß dort neben den geschilderten eine Vielzahl weiterer Programme vorzusehen sind, die Einfluß auf die Leistung der Brennkraftmaschine und somit auf die Sicherheit des Fahrzeugs haben.

Diese Vielzahl an Programmen ist in Form eines Programmcodes in den jeweiligen Programmspeichern 107 und 108 der Rechner abgelegt oder dorthin ladbar. Die eben beschriebenen, durch die Programme bzw. den Programmcode in dem Programmspeicher repräsentierten Funktionsumfänge eines Steuergerätes sind im allgemeinen sehr komplex. Deshalb sollen diese komplexen Funktionsumfänge des Steuergerätes symmetrisch auf wenigstens zwei Rechner in dem benannten Steuergerät aufgeteilt werden. Die Rechner können z.B. über ein Kommunikationssystem, insbesondere ein Bussystem wie CAN bzw. eine andere serielle oder parallele Schnittstelle oder ein Speicherelement, insbesondere ein DPRAM Informationen austauschen. Die Programmspeicher 107 und 108 der beiden Rechner 101 und 102 enthalten den gleichen Programmcode. Weiterhin wird auch weitgehend der identische Programmcode durchlaufen, wobei es jedoch einzelne begründete Teile geben kann, die unsymmetrisch abgearbeitet werden. Beispielsweise durch Hardwareleitungen und auf diesen übertragene Signale werden dann die benötigten unsymmetrisch abzuarbeitenden Programme bzw. Abschnitte im Programmcode aktiviert bzw. deaktiviert. Der Einfachheit der Darstellung halber seien diese Leitungsverbindungen durch das Kommunikationssystem 105 dargestellt bzw. in dieses integriert.

Die eben genannte Vorgehensweise wird in Figur 2 in Hinblick auf eine beispielhafte Funktionsaufteilung F1 bis F4 gezeigt. Dabei ist mit 100 wieder das Steuergerät bezeichnet, und mit 101 und 102 die beiden Rechner. Dabei ist mit 200 eine Brennkraftmaschine mit zugehöriger Sensorik und Aktuatorik dargestellt. In diesem speziellen Beispiel ist eine Brennkraftmaschine mit 12 Zylindern, aufgeteilt in zwei Zylinderbänke zu je 6 Zylindern dargestellt. Dabei sind die 12 Zylinder nur beispielhaft aufgeführt, ebenso kann jede davon unterschiedliche Zylinderzahl in den Zylinderbänken 200a und 200b jeweils mit zugehöriger Sensorik und sonstiger Aktuatorik vorgesehen sein. So werden beispielsweise bei einem 12 Zylinder Motor von jedem Rechner 6 Zylinder bezüglich Zündung und Einspritzung bei einem Ottomotor bedient. Dabei ist der Funktionsumfang symmetrisch auf beide Rechner verteilt. Der Funktionsumfang F1 steuert dabei jeweils eine Zylinderbank mit zugehöriger Sensorik und Aktuatorik der Brennkraftmaschine. Dabei werden Sensorgrößen wie beispielsweise ein Luft/Kraftstoffverhältnis, Nocken- oder Kurbelwellenposition, Klopfinformation, Luftmasse, u.s.w. aus der Brennkraftmaschine 200 zu den Rechnern 101 bzw. 102, insbesondere deren Funktionsumfang F1 geliefert (205, 206). Stellsignale (204, 207) aus den Funktionsumfängen F1 erreichen ihrerseits die Brennkraftmaschine bzw. deren Aktuatorik. Die orientierten Verbindungen 204 bis 207 stellen dabei die Funktionalität der Übertragung an sich dar.

Dabei ist auch die Möglichkeit gegeben Schaltungsteile bzw. Sensorik durch beide Prozessoren zu nützen. So kann der Sensor, z.B. ein Heißfilmluftmassenmesser, und eine Eingangsschaltung, z.B. ein Tiefpaß, insbesondere aus Kostengründen nur einmal vorhanden sein, das Sensorsignal, z.B. A/D-gewandelte Luftmasse steht jedoch den Funktionsumfängen in beiden Rechnern zur Verfügung.

Gleichermaßen kann ein Steller, z.B. eine Sekundärluftpumpe, mit der entsprechenden Endstufe im Steuergerät nur von einem Rechner bedient werden, die zugehörige Motorfunktion, z.B. Sekundärluftsteuerung inklusive Diagnose, läuft aber symmetrisch in beiden Rechnern und liefert auch Größen für weitere Motorfunktionen.

Außerdem können Steller, wie z.B. Sekundärluftventil, für eine erste Zylinderbank, durch den Rechner für die andere, zweite Zylinderbank bedient werden, obwohl die zugehörige Motorfunktion im Rechner für die erste Zylinderbank läuft.

Eine weitere Möglichkeit ist, daß der Programmcode zur Stellerbedienung, z.B. für die Lageregelung der Drosselklappe, symmetrisch in beiden Rechnern läuft, wobei aber auf einer Zylinderbank tatsächlich Endstufe und Steller, also der Aktuator bedient wird auf der anderen Zylinderbank, das Signal vom Rechner nicht zur Ansteuerung eingesetzt wird.

Durch die obigen Ausführungen wie die nachfolgende Darstellung des Tanksystems wird deutlich, daß trotz der Identität der Funktionsumfänge und des Programmcodes gewisse Unsymmetrien möglich sind.

Weitere Peripherie wie beispielsweise ein Tanksystem 201 wird von einem weiteren Funktionsumfang F2 gesteuert und überwacht. Dieser Funktionsumfang F2 ist gleichermaßen symmetrisch in beiden Rechnern 101 und 102 enthalten. Er wird jedoch beispielsweise nur durch Rechner 101, also unsymmetrisch abgearbeitet. Dazu wird diese Funktion F2 beispielsweise durch Signale gesonderter Hardwareleitungen oder durch eindeutige Signale bzw. Daten über das Kommunikationssystem aktiviert bzw. deaktiviert. Somit erfolgt die Diagnose des Tanks, wenn es nur einen Tank im Fahrzeug gibt nur in einem Rechner. Die entsprechende Funktion F2 ist zwar auf beiden Rechnern im Programmspeicher vorhanden, aber sie wird nur auf einer Seite aktiviert. Die Kommunikationsbeziehung zwischen Funktion F2 in Rechner 101 und dem Tanksystem 201 wird durch die Verbindungen 202 und 203 dargestellt.

Daneben können für weitere Peripherieelemente Funktionsumfänge F3 bzw. F4 vorgesehen sein, wodurch einerseits Sensorelemente 209 und 210 mittels Kommunikatiosverbindung 213 bzw. 214 eingelesen und verarbeitet werden (F3). Andererseits können ebenso Stellelemente, Aktuatorik 208 und 211 über die Kommunikationsverbindungen 212 und 215 durch die Funktionsumfänge F4 bedient werden. Ebenso können Größen zu oder von anderen Steuersysteme, wie beispielsweise einer Antriebsschlupfregelung, einer Getriebesteuerung, u.s.w. über die orientierten Verbindungen 212 bis 215 übermittelt werden. Wenn es sich bei dem Sensorelement 209 und dem Stellelement 208 um Elemente des gleichen Regelkreises handelt, können die Funktionsumfänge F3 und F4 beispielsweise auch zusammengefaßt als Funktionsumfang F34 betrachtet werden.

In Figur 3 ist ein sehr spezielles Ausführungsbeispiel eines 12-Zylinder-Motors mit konkreter Funktionalität dargestellt. So besitzt der genannte 12-Zylinder-Motor beispielsweise 4 parallele Abgasstränge mit 4 Regelsonden 310 bis 313, zusammengefaßt als Lambda-Sonden 300. In der Motorsteuerung müßte somit eine sogenannte Quadrolambdaregelung vorgesehen werden, welche aufgrund ihrer hohen Komplexität neben dem erhöhten Aufwand auch Risiken bezüglich Fehlfunktionen, insbesondere Sicherheitsrisiken, birgt. Durch die symmetrische Funktionsaufteilung auf zwei Rechner erhält man in jedem Rechner 101 bzw. 102 im Steuergerät 100 lediglich eine Stereo-Lambda-Regelung also einen weit weniger komplexen Funktionsumfang. Die von den Sonden 310 bis 313 gelieferten Signale gelangen über die Schnittstellen 314 bis 317 zur Hardwareaufbereitung. Diese Signalaufbereitung erfolgt für Rechner 101 durch die Elemente 308 und 309 für Rechner 102 durch die Elemente 306 und 307. Somit werden dem Rechner 102 die Sondensignale US1 und US2 und dem Rechner 101 die Sondensignale US3 und US4 geliefert.

In jedem Rechner werden somit nur zwei Sondensignale ausgewertet und die Lambda-Regelfaktoren wirken wie später ausgeführt über die Einspritzberechnung jeweils nur auf 6 Einspritzventile. In Block 304a bzw. 304b wird nun wie bereits gesagt jeweils die gleiche Stereo-Lambda-Regelung durchgeführt. Dazu werden die aufbereiteten Sondensignale US1 und US2 als Sondensignale USX und USY in die Regelung aufgenommen. Ebenso werden die aufbereiteten Sondensignale US3 und US4 in Block 304b ebenfalls als USX und USY in die gleiche Stereo-Lambda-Regelung aufgenommen. Die aus der Stereo-Lambda-Regelung entstehenden Regelfaktoren FRX und FRY werden jeweils den nachfolgenden Blöcken 305a bzw. 305b für Rechner 102 bzw. Rechner 101 übermittelt.

Ausgehend von den Regelfaktoren FRX und FRY erfolgt dann in den Blöcken 305a bzw. 305b die gleiche Einspritzberechnung für in diesem Ausführungsbeispiel jeweils 6 Einspritzventile. Die dabei entstehenden Ausgangsgrößengruppen 318 bzw. 319 werden dann den Endstufenblöcken 320 und 321 übermittelt.

Aufgrund des gleichen Programmcodes bzw. der identischen Funktionsumfänge sind die Funktionsblöcke ebenfalls identisch. Ebenso besitzen Eingangs-, Ausgangs- und Zwischengrößen der Rechner 101 und 102 identische Bezeichnungen. So sind die Ausgangsgrößen 318 bzw. 319 gleichermaßen mit til bis ti6 bezeichnet, obwohl diese physikalisch unterschiedliche Bedeutung besitzen. So wird til einmal zur Ansteuerung von Einspritzventil 1, EV1 und einmal zur Ansteuerung von Einspritzventil 7, EV7 verwendet. Dies hat jedoch keine Relevanz für Funktion oder Funktionsumfang bzw. Programmcode. Aus den Endstufenblöcken 320 bzw. 321 werden dann die Einspritzventile 301 über Schnittstelle 302 bzw. 303 angesteuert.

In den Figuren 1, 2 und 3 zeigt sich somit die bereits angesprochene symmetrische Funktionsverteilung obwohl Teile möglicherweise unsymmetrische abgearbeitet werden. Dennoch sind Funktionalität und Funktionsumfänge bzw. Programmcode für beide Rechner identisch und werden in beiden Rechnern unabhängig voneinander durchlaufen. Es gibt keine Redundanz und auch keine Notlaufeigenschaften bei Gebern, Endstufen oder Funktionalität. Eine solche Redundanz wäre unabhängig vom erfindungsgemäßen Konzept zusätzlich zu erzeugen.

## Patentansprüche

1. Vorrichtung zur Steuerung einer Antriebseinheit, insbesondere einer Brennkraftmaschine in einem Fahrzeug, mit wenigstens einem Sensor und wenigstens einem Aktuator sowie einem Steuergerät, wobei die Vorrichtung wenigstens zwei Prozessoren enthält, wobei wenigstens eine Betriebsgröße der Antriebseinheit ermittelt wird und abhängig von der Betriebsgröße wenigstens ein Aktuator der Antriebseinheit gemäß vorgebbarer Funktionsumfänge, die einen Gesamtfunktionsumfang ergeben mit Steuergrößen angesteuert wird, wobei die Vorrichtung derart ausgestaltet ist, dass in dem wenigstens einen Steuergerät die wenigstens zwei Prozessoren den möglichen Gesamtfunktionsumfang derart abarbeiten, dass jeder Prozessor einen Teil der Funktionsumfänge abarbeitet, so dass der Gesamtfunktionsumfang immer auf die wenigstens zwei Prozessoren aufgeteilt ist, und jedem der wenigstens zwei Prozessoren wenigstens ein Programmspeicher zugeordnet ist, welcher Programmcode enthält und daß der Programmcode und die jeweiligen Funktionsumfänge in den wenigstens zwei Programmspeichern identisch sind und so die Vorrichtung derart gestaltet ist, dass sich der Gesamtfunktionsumfang als Summe der Funktionsumfänge der beiden Prozessoren ergibt.

2. Vorrichtung nach Anspruch 1, **dadurch gekennzeichnet, daß** der wenigstens eine Sensor mit einem ersten Prozessor verbunden ist und der wenigstens eine Aktuator mit dem ersten oder mit wenigstens einen zweiten Prozessor verbunden ist, wobei die Prozessoren ebenfalls verbunden sind.

3. Vorrichtung nach Anspruch 1, **dadurch gekennzeichnet, daß** wenigstens zwei Sensoren und wenigstens zwei Aktuatoren vorhanden sind und jeder Sensor und jeder Aktuator jeweils einem Prozessor und dem diesen zugeordneten Programmspeicher zugeordnet ist.

4. Steuereinheit zur Steuerung einer Antriebseinheit, insbesondere einer Brennkraftmaschine eines Fahrzeugs, welche zwei Prozessoren enthält, wobei wenigstens eine Betriebsgröße der Antriebseinheit ermittelt wird und abhängig von der Betriebsgröße wenigstens ein Aktuator der Antriebseinheit gemäß vorgebbarer Funktionsumfänge, die einen Gesamtfunktionsumfang ergeben mit Steuergrößen angesteuert wird, wobei die Steuereinheit derart ausgestaltet ist, dass die wenigstens zwei Prozessoren den möglichen Gesamtfunktionsumfang derart abarbeiten, dass jeder Prozessor einen Teil der Funktionsumfänge abarbeitet, so dass der Gesamtfunktionsumfang immer auf die wenigstens zwei Prozessoren aufgeteilt ist, und jedem der wenigstens zwei Prozessoren wenigstens ein Programmspeicher zugeordnet ist, welcher Programmcode enthält und daß der Programmcode und die jeweiligen Funktionsumfänge in den wenigstens zwei Programmspeichern identisch sind und so die Steuereinheit derart gestaltet ist, wobei sich der Gesamtfunktionsumfang als Summe der Funktionsumfänge der beiden Prozessoren ergibt.

5. Verfahren zur Steuerung einer Antriebseinheit, insbesondere einer Brennkraftmaschine eines Fahrzeugs, wobei wenigstens eine Betriebsgröße der Antriebseinheit ermittelt wird und abhängig von der Betriebsgröße wenigstens ein Aktuator der Antriebseinheit gemäß vorgebbarer Funktionsumfänge, die einen Gesamtfunktionsumfang ergeben mit Steuergrößen angesteuert wird, wobei in wenigstens einem Steuergerät wenigstens zwei Prozessoren den möglichen Gesamtfunktionsumfang derart abarbeiten, dass jeder Prozessor einen Teil der Funktionsumfänge abarbeitet, so dass der Gesamtfunktionsumfang immer auf die wenigstens zwei Prozessoren aufgeteilt ist und die Funktionsumfänge durch Programmcode jeweils in je Prozessor wenigstens einem zugeordneten Programmspeicher vorgegeben sind, wobei die möglichen Funktionsumfänge pro Prozessor und die Programmcodes in den, den Prozessoren zugeordneten Programmspeichern identisch sind und sich so der Gesamtfunktionsumfang als Summe der Funktionsumfänge der beiden Prozessoren ergibt.

6. Verfahren nach Anspruch 5, **dadurch gekennzeichnet, daß** die wenigstens eine Betriebsgröße in einem ersten Prozessor verarbeitet wird und der wenigstens eine Aktuator mit wenigstens einer Steuergröße aus dem ersten oder aus einem wenigstens zweiten Prozessor angesteuert wird, wobei die Prozessoren Informationen austauschen.

7. Verfahren nach Anspruch 5, **dadurch gekennzeichnet, daß** zwischen Betriebsgrößen erster Art und zweiter Art unterschieden wird, wobei die Betriebsgrößen erster Art in den Funktionsumfängen beider Prozessoren verarbeitet werden und die Betriebsgrößen zweiter Art jeweils nur in den Funktionsumfängen jeweils eines Prozessors verarbeitet werden.

8. Verfahren nach Anspruch 5 oder 7, **dadurch gekennzeichnet, daß** zwischen Steuergrößen erster Art und Steuergrößen zweiter Art unterschieden wird, wobei die Steuergrößen erster Art von den Funktionsumfängen eines ersten Prozessors aus den Betriebsgrößen gebildet werden die in den Funktionsumfängen eines ersten Prozessors verarbeitet werden und die Steuergrößen zweiter Art von den Funktionsumfängen des ersten Prozessors aus den Betriebsgrößen gebildet werden die in den Funktionsumfängen eines zweiten Prozessors verarbeitet werden, wobei die Funktionsumfänge der wenigstens zwei Prozessoren Informationen austauschen.

## Claims

1. Device for controlling a drive unit, in particular an internal combustion engine in a vehicle, having at least one sensor and at least one actuator and controller, the device containing at least two processors, at least one operating variable of the drive unit being determined, and controlled variables being used to drive at least one actuator of the drive unit, in a manner dependent on the operating variable, in accordance with prescribable ranges of functions which yield an overall range of functions, the device being configured in such a manner that, in the at least one controller, the at least two processors process the possible overall range of functions in such a manner that each processor processes some of the ranges of functions, with the result that the overall range of functions is always shared between the at least two processors, and each of the at least two processors is assigned at least one program memory that contains program code, and the program code and the respective ranges of functions in the at least two program memories are identical, and the device is thus configured in such a manner that the overall range of functions results as the sum of the ranges of functions of the two processors.

2. Device according to Claim 1, **characterized in that** the at least one sensor is connected to a first processor, and the at least one actuator is connected to the first or to at least one second processor, the processors likewise being connected.

3. Device according to Claim 1, **characterized in that** at least two sensors and at least two actuators are provided, and each sensor and each actuator is respectively assigned to a processor and to the program memory assigned to the latter.

4. Control unit for controlling a drive unit, in particular an internal combustion engine of a vehicle, which contains two processors, at least one operating variable of the drive unit being determined, and controlled variables being used to drive at least one actuator of the drive unit, in a manner dependent on the operating variable, in accordance with prescribable ranges of functions which yield an overall range of functions, the control unit being configured in such a manner that the at least two processors process the possible overall range of functions in such a manner that each processor processes some of the ranges of functions, with the result that the overall range of functions is always shared between the at least two processors, and each of the at least two processors is assigned at least one program memory that contains program code, and the program code and the respective ranges of functions in the at least two program memories are identical, and the control unit is thus configured in such a manner that the overall range of functions results as the sum of the ranges of functions of the two processors.

5. Method for controlling a drive unit, in particular an internal combustion engine of a vehicle, at least one operating variable of the drive unit being determined, and controlled variables being used to drive at least one actuator of the drive unit, in a manner dependent on the operating variable, in accordance with prescribable ranges of functions which yield an overall range of functions, at least two processors processing the possible overall range of functions in at least one controller in such a manner that each processor processes some of the ranges of functions, with the result that the overall range of functions is always shared between the at least two processors, and the ranges of functions are prescribed by means of program code in at least one respective assigned program memory per processor, the possible ranges of functions for each processor and the program codes in the program memories which are assigned to the processors being identical, and the overall range of functions thus resulting as the sum of the ranges of functions of the two processors.

6. Method according to Claim 5, **characterized in that** the at least one operating variable is processed in a first processor, and at least one controlled variable from the first or from at least one second processor is used to drive the at least one actuator, the processors exchanging information.

7. Method according to Claim 5, **characterized in that** a distinction is made between operating variables of a first type and operating variables of a second type, the operating variables of a first type being processed in the ranges of functions of the two processors, and the operating variables of a second type respectively being processed only in the ranges of functions of one respective processor.

8. Method according to Claim 5 or 7, **characterized in that** a distinction is made between controlled variables of a first type and controlled variables of a second type, the controlled variables of a first type being formed, by the ranges of functions of a first processor, from the operating variables which are processed in the ranges of functions of a first processor, and the controlled variables of a second type being formed, by the ranges of functions of the first processor, from the operating variables which are processed in the ranges of functions of a second processor, the ranges of functions of the at least two processors exchanging information.

## Revendications

1. Dispositif pour commander une unité d'entraînement, notamment un moteur à combustion interne dans un véhicule, comprenant au moins un détecteur et au moins un actionneur, ainsi qu'un appareil de commande et au moins deux processeurs, dans lequel
- au moins une grandeur de fonctionnement de l'unité d'entraînement est déterminée, et en fonction de cette grandeur, au moins un actionneur de l'unité d'entraînement est commandé par des grandeurs de commande selon des capacités fonctionnelles prédéterminables qui définissent une capacité fonctionnelle globale,
- la configuration du dispositif est telle que dans au moins un appareil de commande, les processeurs, au nombre de deux au moins, mettent en oeuvre la capacité fonctionnelle globale possible, chaque processeur mettant en oeuvre une partie des capacités fonctionnelles de sorte que la capacité fonctionnelle globale est toujours répartie entre au moins deux processeurs à chacun desquels est associée au moins une mémoire de programme qui contient un code de programme,
- le code de programme et les capacités fonctionnelles correspondantes sont identiques dans les mémoires de programme au nombre de deux au moins, et ainsi le dispositif est configuré de manière que la capacité fonctionnelle globale est la somme des capacités fonctionnelles des deux processeurs.

2. Dispositif selon la revendication 1,
**caractérisé en ce qu'**
au moins un détecteur est relié à un premier processeur et l'au moins un actionneur est relié au premier ou à au moins un second processeur, les processeurs étant également reliés entre eux.

3. Dispositif selon la revendication 1,
**caractérisé en ce qu'**
il comporte au moins deux détecteurs et au moins deux actionneurs, chaque détecteur et chaque actionneur étant associé à un processeur et à la mémoire de programme affectée à celui-ci.

4. Unité de commande pour commander une unité d'entraînement, notamment d'un moteur à combustion interne d'un véhicule, contenant deux processeurs, dans laquelle :
- au moins une grandeur de fonctionnement de l'unité d'entraînement est déterminée, et en fonction de cette grandeur, au moins un actionneur de l'unité d'entraînement est commandé par des grandeurs de commande, selon les capacités fonctionnelles prédéterminables qui définissent une capacité fonctionnelle globale.
- la configuration de l'unité de commande est telle que les processeurs, au nombre de deux au moins, mettent en oeuvre la capacité fonctionnelle globale possible, chaque processeur mettant en oeuvre une partie des capacités fonctionnelles, de sorte que la capacité fonctionnelle globale est toujours répartie entre au moins deux processeurs à chacun desquels est associée au moins une mémoire de programme qui contient un code de programme,
- le code de programme et les capacités fonctionnelles correspondantes sont identiques dans les mémoires de programme, au nombre de deux au moins, et ainsi l'unité de commande est configurée de manière que la capacité fonctionnelle globale est la somme des capacités fonctionnelles des deux processeurs.

5. Procédé pour commander une unité d'entraînement, notamment un moteur à combustion interne dans un véhicule, selon lequel :
- au moins une grandeur de fonctionnement de l'unité d'entraînement est déterminée, et en fonction de cette grandeur, au moins un actionneur de l'unité d'entraînement est commandé par des grandeurs de commande selon des capacités fonctionnelles prédéterminables qui définissent une capacité fonctionnelle globale,
- dans au moins un appareil de commande, au moins deux processeurs mettent en oeuvre la capacité fonctionnelle globale possible, chaque processeur mettant en oeuvre une partie des capacités fonctionnelles, de sorte que la capacité fonctionnelle globale est toujours répartie entre les au moins deux processeurs,
- les capacités fonctionnelles sont prédéfinies par un code de programme contenu dans une mémoire de programme associée à chaque processeur,
- les capacités fonctionnelles possibles pour chaque processeur et les codes de programme sont identiques dans les mémoires de programme associées aux processeurs, et ainsi la capacité fonctionnelle globale est la somme des capacités fonctionnelles des deux processeurs.

6. Procédé selon la revendication 5,
**caractérisé en ce qu'**
au moins une grandeur de fonctionnement est traitée dans un premier processeur et l'au moins un actionneur est commandé par au moins une grandeur de commande délivrée par le premier ou par au moins un second processeur, les processeurs échangeant leurs informations.

7. Procédé selon la revendication 5,
**caractérisé en ce qu'**
il est fait une distinction entre des grandeurs de fonctionnement du premier genre et des grandeurs de fonctionnement du second genre, les grandeurs du premier genre étant traitées dans les capacités fonctionnelles des deux processeurs, tandis que les grandeurs de fonctionnement du second genre sont traitées seulement dans les capacités fonctionnelles d'un processeur.

8. Procédé selon la revendication 5 ou 7,
**caractérisé en ce qu'**
il est fait une distinction entre des grandeurs de commande du premier genre et des grandeurs de commande du second genre, les grandeurs de commande du premier genre étant formées par les capacités fonctionnelles d'un premier processeur à partir des grandeurs de fonctionnement qui sont traitées dans les capacités fonctionnelles d'un premier processeur, tandis que les grandeurs de commande du second genre sont formées par les capacités fonctionnelles du premier processeur à partir des grandeurs de fonctionnement qui sont traitées dans les capacités fonctionnelles d'un second processeur, les capacités fonctionnelles des au moins deux processeurs échangeant des informations.
